# EUROPÄISCHE PATENTSCHRIFT

(11) **EP 2 908 305 B1**
(45) Veröffentlichungstag und Bekanntmachung des Hinweises auf die Patenterteilung: **04.11.2020**
(21) Anmeldenummer: 15153468.2
(22) Anmeldetag: 02.02.2015
(51) Int. Cl.: G09F 3/00, G09F 3/20, G09F 3/02

(54) **Anordnung von Schlauchabschnitten**
Assembly of tubing sections
Système de sections de tuyaux

(30) Priorität: 14.02.2014 DE 102014001900
(43) Veröffentlichungstag der Anmeldung: 19.08.2015
(73) Patentinhaber: Murrplastik Systemtechnik GmbH, 71570 Oppenweiler (DE)
(72) Erfinder:
(74) Vertreter: Patentanwälte Bregenzer und Reule Partnerschaftsgesellschaft mbB

(56) Entgegenhaltungen:
- EP-A1- 0 545 836
- WO-A1-2009/026437
- DE-U1-202009 007 642
- GB-A- 2 309 955
- US-A- 4 347 274
- US-A1- 2006 040 084
- US-A1- 2010 269 386

## Beschreibung

Die Erfindung betrifft eine Anordnung von Schlauchabschnitten gemäß Oberbegriff des Anspruchs 1.

Solche Anordnungen von Schlauchabschnitten werden dazu verwendet, insbesondere Schrumpfschlauchabschnitte einem Beschriftungsgerät zuzuführen, damit sie vor dem Anbringen beispielsweise auf einem Kabel mit einer Beschriftung versehen werden können. Dabei sind die Schrumpfschlauchabschnitte zwischen zwei in einer Vorschubrichtung verlaufenden Vorschubstreifen angeordnet, welche auf ihrer Rückseite jeweils mit einem in Richtung zum jeweils anderen Vorschubstreifen vorstehenden Klebeband versehen sind. Auf jedem der Klebebänder ist ein Ende jedes der Schrumpfschlauchabschnitte aufgeklebt, so dass die Vorschubstreifen durch die Schrumpfschlauchabschnitte in konstantem Abstand zueinander gehalten werden. In der Mitte ist jeder der Schrumpfschlauchabschnitte mit einer eine Sollbruchstelle bildenden Perforation versehen, so dass er einfach und ohne weitere Hilfsmittel in zwei Teilabschnitte getrennt werden kann. Nach dem Beschriften werden die Schrumpfschlauchabschnitte von den Klebebändern abgelöst und in die zwei Teilabschnitte getrennt, welche dann jeweils an der dafür vorgesehenen Stelle beispielsweise auf ein Kabel aufgeschoben und mittels Temperaturbeaufschlagung geschrumpft werden. Eine solche Anordnung hat sich in der Praxis zwar bewährt, sie ist jedoch relativ instabil. Eine Anordnung der eingangs genannten Art ist aus der WO 2009/026437 A1 bekannt.

Es ist daher Aufgabe der Erfindung, eine Anordnung der eingangs genannten Art derart weiterzubilden, dass sie in der Handhabung leichter anwendbar ist.

Diese Aufgabe wird erfindungsgemäß durch eine Anordnung von Schlauchabschnitten, insbesondere von Schrumpfschlauchabschnitten, mit den Merkmalen des Anspruchs 1 gelöst. Vorteilhafte Weiterbildungen der Erfindung sind Gegenstand der abhängigen Ansprüche.

Vorteilhaft wird die Anordnung im Bereich der mittigen Perforation durch Verbindung der Schlauchabschnitte mittels eines weiteren Klebebands stabilisiert. Dadurch ist es insbesondere auch möglich, einzelne Teilabschnitte abzulösen, während der jeweils andere Teilabschnitt in der Anordnung verbleibt und mit seinen beiden Enden nach wie vor fest mit zwei Klebestreifen verbunden ist.

Laut der Erfindung ist jeder Teilabschnitt mittels einer weiteren Perforation in einen Beschriftungsabschnitt und einen vom Beschriftungsabschnitt trennbaren, einstückig mit ihm zusammenhängenden Etikettenabschnitt unterteilt. Es ist dann möglich, den Etikettenabschnitt mit einer den Teilabschnitt kennzeichnenden Beschriftung zu versehen, die später nicht am Kabel verbleiben soll. Die weitere Perforation bildet eine Sollbruchstelle, an der der Etikettenabschnitt ohne weitere Hilfsmittel auf eine einfache Weise vom Beschriftungsabschnitt abgetrennt werden kann. Die Etikettenabschnitte sind vorzugsweise so angeordnet, dass die beiden Etikettenabschnitte jedes Schlauchabschnitts unmittelbar aneinander angrenzen und sich die Perforation zwischen ihnen erstreckt. Sie sind dann jeweils auf den weiteren Klebestreifen aufgeklebt, sofern dieser vorhanden ist, und stehen vorzugsweise jeweils seitlich über diesen über.

Gemäß der Erfindung ist über mehr als die Hälfte des Umfangs jedes Teilabschnittes keine Verbindung zwischen dem Etikettenabschnitt und dem Beschriftungsabschnitt vorhanden, und die weitere Perforation belässt nur mindestens einen Verbindungssteg zwischen dem Etikettenabschnitt und dem Beschriftungsabschnitt. Die Verbindungsstege sind vorteilhaft auf der dem Klebestreifen und gegebenenfalls dem weiteren Klebestreifen abgewandten Vorderseite des jeweiligen Schlauchabschnitts angeordnet. Auf diese Weise ist es möglich, den Etikettenabschnitt gegenüber dem zugehörigen Beschriftungsabschnitt umzuklappen und nur letzteren auf das zu bezeichnende Kabel aufzuschieben. Der Etikettenabschnitt steht dann quer vom Kabel ab und kann nachträglich entfernt werden, wobei vorteilhaft die auf dem Etikettenabschnitt angeordnete Beschriftung zusammen mit der auf dem Beschriftungsabschnitt angeordneten Beschriftung gleichzeitig gelesen werden kann.

Es wird bevorzugt, dass die Vorschubstreifen mittels im Abstand parallel zueinander und quer zur Vorschubrichtung verlaufender Verbindungsstreifen vorzugsweise einstückig miteinander verbunden sind und dass die Schlauchabschnitte jeweils in einem von den Vorschubstreifen und zwei der Verbindungsstreifen umrandeten Fenster angeordnet sind. Die Verbindungsstreifen stabilisieren die Anordnung weiter und halten die Vorschubstreifen auch dann in konstantem Abstand zueinander, wenn bereits einige bzw. alle Schlauchabschnitte von den Klebestreifen abgelöst sind. Dabei bestehen die Vorschubstreifen und gegebenenfalls die Verbindungsstreifen zweckmäßig aus Papier, vorzugsweise aus Thermotransferpapier, so dass auf ihnen weitere Beschriftungen angebracht werden können. Zweckmäßig sind die Vorschubstreifen jeweils mit einer Reihe Löcher für den Eingriff einer Vorschubeinrichtung versehen, so dass die Anordnung leicht greifbar und automatisiert vorschiebbar ist.

Im Folgenden wird die Erfindung anhand eines in der Zeichnung schematisch dargestellten Ausführungsbeispiels näher erläutert. Es zeigen
Fig. 1 eine Anordnung von Schrumpfschlauchabschnitten in Draufsicht und
Fig. 2 einen auf ein Kabel aufgeschobenen Teilabschnitt eines Schrumpfschlauchabschnitts gemäß Fig. 1.

Die in der Zeichnung dargestellte Schrumpfschlauchanordnung 10 weist zwei im Abstand parallel zueinander in einer Vorschubrichtung 12 verlaufende Vorschubstreifen 14 auf, die in konstanten Abständen mittels senkrecht zur Vorschubrichtung 12 verlaufender Verbindungsstreifen 16 miteinander verbunden sind. Zwischen den Vorschubstreifen 14 und jeweils zwei Verbindungsstreifen 16 sind von diesen rings umrandete Fenster 18 angeordnet. Jeder der Vorschubstreifen 14 ist mit einer Reihe von Löchern 20 versehen, die im konstanten Abstand zueinander angeordnet sind und das Eingreifen einer Vorschubeinrichtung eines Beschriftungsgeräts ermöglichen. Die Vorschubstreifen 14 und die Verbindungsstreifen 16 sind einstückig aus Thermotransferpapier als Endlosmaterial ausgebildet. Die Darstellung in Fig. 1, bei der die Anordnung 10 lediglich fünf Fenster 18 aufweist, ist lediglich beispielhaft vereinfachend gewählt. Insbesondere kann die Anordnung 10 als Endlosmaterial auf eine Rolle aufgerollt oder nach dem Leporelloprinzip gefaltet werden.

Jeder der Vorschubstreifen 14 ist an seiner Rückseite 22 mit einem auf ihn aufgeklebten Klebestreifen 24 versehen, der sich ebenfalls in der Vorschubrichtung 12 erstreckt und in jedes Fenster 18 ein Stück weit in Richtung zum jeweils gegenüberliegenden Vorschubstreifen 14 hineinragt, indem er über einen Längsrand 26 des betreffenden Vorschubstreifens 14 vorsteht. Die Klebestreifen 24 können sich als Endlosmaterial über die gesamte Länge der Anordnung 10 erstrecken oder aber aus mehreren Abschnitten zusammengesetzt sein. Die in die Fenster 18 ragenden Partien der Klebestreifen 24 bilden mit ihrer Klebstoffschicht Befestigungspartien 28 für Schrumpfschlauchabschnitte 30, die in den Fenstern 18 angeordnet und mit ihren Enden 31 jeweils auf eine Befestigungspartie 28 aufgeklebt sind. Die Fenster 18 sind dabei so bemessen, dass jeweils ein Schrumpfschlauchabschnitt 30 unter Freilassung eines schmalen umlaufenden Rands 32 in jedes der Fenster 18 passt. In der Mitte zwischen den Vorschubstreifen 14 und parallel zu diesen verläuft ein weiterer Klebestreifen 34, der auf die Verbindungsstreifen 16 an deren Rückseite aufgeklebt ist, so dass die Schrumpfschlauchabschnitte 30 etwa in ihrer Mitte auf ihn aufgeklebt sind. Jeder der Schrumpfschlauchabschnitte 30 ist in der Mitte durch eine Perforation 36 in zwei Teilabschnitte 38 unterteilt, wobei die Perforation 36 einen Sollbruchstelle bildet, an der die Teilabschnitte 38 ohne weitere Hilfsmittel voneinander getrennt werden können. Jeder der Teilabschnitte 38 ist durch eine weitere Perforation 40 in einen Beschriftungsabschnitt 42 und einen Etikettenabschnitt 44 unterteilt, wobei die Etikettenabschnitte 44 im Bereich der Perforation 36 aneinander angrenzen und so auf den weiteren Klebestreifen 34 aufgeklebt sind, dass sie jeweils ein Stück weit über diesen überstehen. Die weiteren Perforationen 40 sind so gestaltet, dass der jeweilige Beschriftungsabschnitt 42 mit dem zugehörigen Etikettenabschnitt 44 lediglich durch einen Verbindungssteg 46 an der dem Klebestreifen 24 und dem weiteren Klebestreifen 34 abgewandten Vorderseite 48 miteinander verbunden sind, während auf der gegenüberliegenden Rückseite keinerlei Verbindung zwischen dem Beschriftungsabschnitt 42 und dem Etikettenabschnitt 44 besteht. Die durch den Verbindungssteg 46 gebildete Verbindung zwischen dem Beschriftungsabschnitt 42 und dem Etikettenabschnitt 44 erstreckt sich somit über deutlich weniger als 180° des Umfangs des Schrumpfschlauchabschnitts 30.

Die Schrumpfschlauchabschnitte 30 dienen der Beschriftung von Kabeln 50, wie beispielhaft in Fig. 2 dargestellt. Zu diesem Zweck werden die in den Fenstern 18 angeordneten Schrumpfschlauchabschnitte 30 einem Beschriftungsgerät zugeführt, das auf der Vorderseite 48 jedes der Beschriftungsabschnitte 42 eine Kabelbeschriftung 52 anbringt. Die Kabelbeschriftung 52 dient der Kennzeichnung des Kabels 50, auf die der Beschriftungsabschnitt 42 aufgeschoben und mittels Wärmebeaufschlagung fixiert wird. Auf die Etikettenabschnitte 44 wird an deren Vorderseite 48 jeweils eine nur für den Monteur gedachte Etikettenbeschriftung 54 aufgebracht, während auf den Verbindungsstreifen 16 noch zusätzliche Beschriftungen 56 aufgebracht werden können. Nach dem Bedrucken werden die Schrumpfschlauchabschnitte 30 oder die Teilabschnitte 38 durch Ablösen von den Klebestreifen 24 und dem weiteren Klebestreifen 34 aus den Fenstern 18 entfernt. Die Beschriftungsabschnitte 42 werden, wie in Fig. 2 gezeigt, auf das zu kennzeichnende Kabel 50 aufgeschoben, wobei aber der zugehörige Etikettenabschnitt 44 mittels Verbiegen des Verbindungsstegs 46 abgewinkelt wird. Der Monteur kann in einem letzten Montageschritt die Etikettenabschnitte 44 von den Beschriftungsabschnitten 42 abreißen, so dass nur Letztere mit der Kabelbeschriftung 52 am Kabel 50 verbleiben. Indem der Verbindungssteg 46 an der die Kabelbeschriftung 52 und die Etikettenbeschriftung 54 tragenden Vorderseite 48 angeordnet ist, können beide Beschriftungen 52, 54 gleichzeitig auf einen Blick abgelesen werden, wie in Fig. 2 gezeigt.

### Zusammenfassend ist folgendes festzuhalten:

Die Erfindung betrifft eine Anordnung 10 von Schlauchabschnitten 30 mit zwei sich im Abstand parallel zueinander in einer Vorschubrichtung 12 erstreckenden Vorschubstreifen 14, wobei jeder Vorschubstreifen 14 auf seiner Rückseite 22 mit einem Klebestreifen 24 beklebt ist, der eine über den dem jeweils anderen Vorschubstreifen 14 zugewandten Längsrand 26 überstehende Befestigungspartie 28 aufweist und sich in der Vorschubrichtung 12 erstreckt, und wobei die Schlauchabschnitte 30 im Abstand und parallel zueinander mit jedem ihrer beiden Enden 31 auf eine der Befestigungspartien 28 aufgeklebt und jeweils etwa in der Mitte zwischen den Vorschubstreifen 14 mit einer Perforation 36 versehen und dadurch in zwei einstückig zusammenhängende Teilabschnitte 38 unterteilt sind. Erfindungsgemäß ist vorgesehen, dass sich zwischen den Vorschubstreifen 14 parallel zu diesen ein weiterer Klebestreifen 34 erstreckt, auf dem die Schlauchabschnitte 30 im Bereich ihrer Perforation 36 aufgeklebt sind.

## Patentansprüche

1. Anordnung von Schlauchabschnitten (30) mit zwei sich im Abstand parallel zueinander in einer Vorschubrichtung (12) erstreckenden Vorschubstreifen (14), wobei jeder Vorschubstreifen (14) auf seiner Rückseite (22) mit einem Klebestreifen (24) beklebt ist, der eine über den dem jeweils anderen Vorschubstreifen (14) zugewandten Längsrand (26) überstehende Befestigungspartie (28) aufweist und sich in der Vorschubrichtung (12) erstreckt, wobei die Schlauchabschnitte (30) im Abstand und parallel zueinander mit jedem ihrer beiden Enden (31) auf eine der Befestigungspartien (28) aufgeklebt und jeweils etwa in der Mitte zwischen den Vorschubstreifen (14) mit einer Perforation (36) versehen und dadurch in zwei einstückig zusammenhängende Teilabschnitte (38) unterteilt sind und wobei jeder Teilabschnitt (38) mittels einer weiteren Perforation (40) in einen Beschriftungsabschnitt (42) und einen vom Beschriftungsabschnitt (42) trennbaren, einstückig mit ihm zusammenhängenden Etikettenabschnitt (44) unterteilt ist, **dadurch gekennzeichnet, dass** jeder der Etikettenabschnitte (44) mit dem zugehörigen Beschriftungsabschnitt (42) mittels mindestens eines Verbindungsstegs (46) verbunden ist, während über mehr als die Hälfte ihres Umfangs keine Verbindung zum Beschriftungsabschnitt (42) vorhanden ist.

2. Anordnung nach Anspruch 1, **dadurch gekennzeichnet, dass** sich zwischen den Vorschubstreifen (14) parallel zu diesen ein weiterer Klebestreifen (34) erstreckt, auf dem die Schlauchabschnitte (30) im Bereich ihrer Perforation (36) aufgeklebt sind.

3. Anordnung nach Anspruch 1 oder 2, **dadurch gekennzeichnet, dass** die Etikettenabschnitte (44) jedes Schlauchabschnitts (30) aneinander angrenzen.

4. Anordnung nach Anspruch 3 und nach Anspruch 2, **dadurch gekennzeichnet, dass** die Etikettenabschnitte (44) auf den weiteren Klebestreifen (34) aufgeklebt sind und jeweils seitlich über diesen überstehen.

5. Anordnung nach einem der vorangehenden Ansprüche, **dadurch gekennzeichnet, dass** die Verbindungsstege (46) auf der den Klebestreifen (24) und gegebenenfalls dem weiteren Klebestreifen (34) abgewandten Vorderseite (48) des jeweiligen Schlauchabschnitts (30) angeordnet sind.

6. Anordnung nach einem der vorangehenden Ansprüche, **dadurch gekennzeichnet, dass** die Vorschubstreifen (14) mittels im Abstand parallel zueinander und quer zur Vorschubrichtung (12) verlaufender Verbindungsstreifen (16) vorzugsweise einstückig miteinander verbunden sind und dass die Schlauchabschnitte (30) jeweils in einem von den Vorschubstreifen (14) und zwei der Verbindungsstreifen (16) umrandeten Fenster (18) angeordnet sind.

7. Anordnung nach einem der vorangehenden Ansprüche, **dadurch gekennzeichnet, dass** die Vorschubstreifen (14) und gegebenenfalls die Verbindungsstreifen (16) aus Papier, vorzugsweise aus Thermotransferpapier, bestehen.

8. Anordnung nach einem der vorangehenden Ansprüche, **dadurch gekennzeichnet, dass** die Vorschubstreifen (14) jeweils mit einer Reihe Löcher (20) für den Eingriff einer Vorschubeinrichtung versehen sind.

## Claims

1. Arrangement of tube sections (30) having two feed strips (14) which extend spaced apart and parallel with each other in a feed direction (12), wherein each feed strip (14) is adhesively bonded at the rear side (22) thereof with an adhesive strip (24) which has a securing portion (28) which protrudes over the longitudinal edge (26) facing the respective other feed strip (14) and which extends in the feed direction (12), wherein the tube sections (30) are adhesively bonded spaced apart and parallel with each other with each of the two ends (31) thereof on one of the securing portions (28) and are provided substantially in the centre between the feed strips (14) with a respective perforation (36) and are thereby subdivided into two integrally connected part-portions (38), and wherein each part-portion (38) is subdivided by means of an additional perforation (40) into an inscription portion (42) and a label portion (44) which can be separated from the inscription portion (42) and which is integrally connected therewith, **characterised in that** each of the label portions (44) is connected to the associated inscription portion (42) by means of at least one connection web (46), whilst over more than half the periphery thereof there is no connection to the inscription portion (42).

2. Arrangement according to claim 1, **characterised in that** there extends between the feed strips (14) parallel therewith another adhesive strip (34), on which the tube sections (30) are adhesively bonded in the region of their perforation (36) .

3. Arrangement according to claim 1 or claim 2, **characterised in that** the label portions (44) of each tube section (30) adjoin each other.

4. Arrangement according to claim 3 and claim 2, **characterised in that** the label portions (44) are adhesively bonded on the additional adhesive strip (34) and in each case protrude laterally over it.

5. Arrangement according to any one of the preceding claims, **characterised in that** the connection webs (46) are arranged at the front side (48) of the respective tube section (30), which front side (48) is facing away from the adhesive strips (24) and where applicable the additional adhesive strip (34).

6. Arrangement according to any one of the preceding claims, **characterised in that** the feed strips (14) are preferably integrally connected to each other by means of connection strips (16) which extend spaced apart and parallel with each other and transversely relative to the feed direction (12) and **in that** the tube sections (30) are in each case arranged in an aperture (18) which is bordered by the feed strips (14) and two of the connection strips (16).

7. Arrangement according to any one of the preceding claims, **characterised in that** the feed strips (14) and where applicable the connection strips (16) comprise paper, preferably thermal transfer paper.

8. Arrangement according to any one of the preceding claims, **characterised in that** the feed strips (14) are each provided with a series of holes (20) for the engagement of a feed device.

## Revendications

1. Agencement de segments de tubes souples (30), comportant deux bandes d'alimentation (14) s'étendant parallèlement à distance l'une de l'autre dans une direction d'avance (12), chaque bande d'alimentation (14) étant revêtue par collage, sur sa face postérieure (22), d'un ruban adhésif (24) qui est doté d'une partie de fixation (28) dépassant au-delà du bord longitudinal (26) tourné vers l'autre bande d'alimentation (14) considérée, et qui s'étend dans ladite direction d'avance (12), sachant que lesdits segments de tubes souples (30) sont collés en applique sur l'une des parties de fixation (28) par chacune de leurs deux extrémités (31), parallèlement à distance les uns des autres, et sont munis d'une perforation respective (36), sensiblement au centre entre lesdites bandes d'alimentation (14), en étant ainsi scindés en deux régions partielles (38) faisant corps d'un seul tenant, et sachant que chaque région partielle (38) est subdivisée, au moyen d'une perforation supplémentaire (40), en une zone (42) de traçage d'inscriptions et en une zone d'étiquetage (44) pouvant être séparée d'avec ladite zone (42) de traçage d'inscriptions avec laquelle elle fait corps d'un seul tenant, **caractérisé par le fait que** chacune des zones d'étiquetage (44) est reliée à la zone associée (42) de traçage d'inscriptions à l'aide d'au moins une membrure de jonction (46), cependant qu'aucune liaison avec ladite zone (42) de traçage d'inscriptions n'est instaurée sur plus de la moitié de sa périphérie.

2. Agencement selon la revendication 1, **caractérisé par le fait qu'**un ruban adhésif supplémentaire (34), sur lequel les segments de tubes souples (30) sont collés en applique dans la région de leur perforation (36), s'étend entre les bandes d'alimentation (14) parallèlement à ces dernières.

3. Agencement selon la revendication 1 ou 2, **caractérisé par le fait que** les zones d'étiquetage (44) de chaque segment de tube souple (30) sont mutuellement limitrophes.

4. Agencement selon la revendication 3 et selon la revendication 2, **caractérisé par le fait que** les zones d'étiquetage (44) sont collées en applique sur le ruban adhésif supplémentaire (34) et font, à chaque fois, saillie dans le sens latéral au-delà de celui-ci.

5. Agencement selon l'une des revendications précédentes, **caractérisé par le fait que** les membrures de jonction (46) sont disposées sur la face antérieure (48) du segment de tube souple (30) considéré qui est tournée à l'opposé des rubans adhésifs (24) et, le cas échéant, du ruban adhésif supplémentaire (34).

6. Agencement selon l'une des revendications précédentes, **caractérisé par le fait que** les bandes d'alimentation (14) sont reliées l'une à l'autre, de préférence d'un seul tenant, au moyen de bandes de jonction (16) s'étendant parallèlement à distance les unes des autres et transversalement par rapport à la direction d'avance (12) ; et **par le fait que** les segments de tubes souples (30) sont disposés, à chaque fois, dans une fenêtre (18) encadrée par lesdites bandes d'alimentation (14) et par deux, au sein desdites bandes de jonction (16).

7. Agencement selon l'une des revendications précédentes, **caractérisé par le fait que** les bandes d'alimentation (14), et les bandes de jonction (16) le cas échéant, consistent en du papier, de préférence en du papier de transfert thermique.

8. Agencement selon l'une des revendications précédentes, **caractérisé par le fait que** les bandes d'alimentation (14) sont pourvues, à chaque fois, d'une rangée de trous (20) dévolus à la pénétration d'un dispositif d'avance.
